# EUROPÄISCHE PATENTSCHRIFT

(11) **EP 2 477 161 B1**
(45) Veröffentlichungstag und Bekanntmachung des Hinweises auf die Patenterteilung: **29.06.2016**
(21) Anmeldenummer: 12450001.8
(22) Anmeldetag: 11.01.2012
(51) Int. Cl.: G07C 9/00, A47F 7/024

(54) **Verfahren und Anordnung zur Absicherung von Räumlichkeiten**
Method and device for securing areas
Procédé et agencement destinés à la sécurisation de locaux

(30) Priorität: 13.01.2011 AT 532011
(43) Veröffentlichungstag der Anmeldung: 18.07.2012
(73) Patentinhaber: Czellary, Harald, 2491 Neufeld a.d. Leitha (AT)
(72) Erfinder: Czellary, Harald, 2491 Neufeld a.d. Leitha (AT)
(74) Vertreter: Wildhack & Jellinek

(56) Entgegenhaltungen:
- EP-A1- 1 035 285
- DE-A1- 10 220 866
- DE-A1- 10 301 137
- DE-U1- 20 211 468
- US-A- 5 805 074

## Beschreibung

Die Erfindung betrifft ein Verfahren gemäß dem Oberbegriff des Patentanspruches 1. Des weiteren betrifft die Erfindung eine Anordnung gemäß dem Oberbegriff des Anspruches 4.

Die EP 1035285 A1 offenbart ein Verfahren zur Absicherung einer Vielzahl von Schubladen eines Werkzeugschranks, die jeweils mit zumindest einem mit einer elektrisch betätigbaren Verriegelungseinheit versehenen Verschlusselement, z.B. Lade, begrenzt oder abgeschlossen sind, wobei eine Steuereinheit für die Betätigung, das heißt das Öffnen und Schließen, der Verriegelungseinheiten vorgesehen und mit einem einem Zutrittsberechtigten zur Verfügung gestellten Codegeber beeinflussbar ist. Dieses Verfahren sieht vor, dass die vorhandenen abzusichernden Verschlusselemente mit ihren jeweiligen Verriegelungseinheiten in eine Anzahl von Gruppen zusammengefasst oder aufgeteilt werden und dass bei einer vorgegebenen Signalabgabe des Codegebers von der Steuereinheit alle Verriegelungseinheiten der damit jeweils ausgewählten Gruppe gleichzeitig in Öffnungsstellung verstellt und damit alle Verschlusselemente dieser Gruppe für ein Öffnen freigegeben werden. Ferner ist eine Einzelauszugssicherung vorgesehen, die bewirkt, dass jeweils nur eine einzige Schublade geöffnet werden kann. Ist bereits eine Schublade ausgezogen, sorgt die Einzelauszugssicherung dafür, dass keine weitere Schublade ausgezogen werden kann.

Unter Räumlichkeiten werden alle möglichen Räumlichkeiten verstanden, in denen sich Personen aufhalten oder Gegenstände befinden können. Mit der erfindungsgemäßen Vorgangsweise können beispielsweise Bürogebäude, Wohngebäude oder Lagerräumlichkeiten abgesichert werden. Lagerräumlichkeiten können z.B, in Form einer Vielzahl von mit Türen verschlossenen Containern verwirklicht werden oder aber auch in Form von mit Türen gesicherten Schließfächern. Auch mit Schubladen gebildete Räumlichkeiten oder mit Auszügen verschlossene Fächer, z.B. Aktenkästen, sind unter Räumlichkeiten zu verstehen. Die Räumlichkeiten sind mit Verschlusselementen abgeschlossen, wie z.B. mit Türen, Fenstern, Klappen, Auszieheinheiten oder entsprechenden Ladenfronten.

Um einen unbefugten Zutritt zu verhindern und die in den Räumlichkeiten befindlichen Personen und Gegenstände zu sichern, sind die Verschlusselemente mit Verriegelungseinheiten versehen, die mittels einer Steuereinheit betätigbar sind. Diese Verschlusselemente können vielfältig ausgebildet sein; insbesondere handelt es sich um elektromechanische oder elektronische betätigbare Verriegelungseinheiten, die von der Steuereinheit in eine Verriegelungsstellung oder in eine Freigabestellung verstellt werden können. Die Steuereinheit ist mit einem Codegeber beainflussbar, der von einem Zutrittsberechtigten gehandhabt werden kann. Je nach Befehlsabgabe ist es möglich, die Verriegelungselemente in eine Entriegelungsstellung oder in eine Verrieglungsstellung zu verbringen und damit die Verschlusselemente freizugeben oder zu verriegeln. Die Signalgabe durch den Codegeber ist verschieden gestaltbar, es kann sich z.B. um magnetische Codegeber oder um Sendeeinheiten, z.B. RFID-Chips, handeln, die mit der Steuereinheit kommunizieren. Es ist auch möglich, bei jedem Verschlusselement einen entsprechenden Empfänger für die Signale des Codegebers anzubringen, welcher Empfänger mit der Steuereinheit kommuniziert und die vom Codegeber erhaltenen Signale an die zentrale Steuereinheit überträgt.

Es ist bekannt, Möbel und Gebäude mit Schließzylindern abzusichern. Ferner ist es bekannt, Rollkästen sowie Schränke mit Hängeregistraturen und Auszügen zentral, insbesondere mechanisch, zu verschließen. Es ist auch bekannt, mechanische Verriegelungen einzusetzen, um bei Ladenkästen das gleichzeitige Öffnen von mehreren Auszügen zu verhindern, da ansonsten das Möbel nach vorne kippen könnte. Es ist auch bekannt, Interieur-Elemente mit elektronischen Schließsystemen auszurüsten, hauptsächlich zur Sicherung ideeller und materieller Werte. Dabei werden in der Regel Identifikationseinrichtungen, Steuergeräte und elektromechanische Verriegelungen eingesetzt. Einsatzbereiche dafür sind beispielsweise Geschäftseinrichtungen für den Handel mit Uhren, Juwelen, Briefmarken, Mobiltelefonen, für Elektronikbauteile, hochpreisige Modeartikel sowie Modeaccessoires, Brillen und andere hochpreisige Waren. Derartige Schutzmaßnahmen werden auch eingesetzt zum Schutz von Unterlagen und Daten, beispielsweise im öffentlichen Bereich, bei Anwälten und im Kunstbereich in Museen, Sammlungen und letztlich auch im privaten Bereich zur Zugangssicherung. Anwendungsbereiche liegen auch bei der elektronischen Sicherung von Schließsystemen im Bereich Depotkästen, beispielsweise bei Schlüsseldepots bis hin zu Wertfächern, Umkleideschränken usw.

Oftmals können Standardkonfigurationen zur Sicherung von Zutrittssystemen bei der Gebäudesicherung oder bei der Absicherung von hochwertigen Waren aus Raum- und Kostengründen nicht einfach und kostengünstig zur Anwendung gebracht werden bzw. es verbleiben bei der Anwendung Sicherheitslücken. Es bestehen ferner Systeme, bei denen Identifizierungseinrichtungen, wie beispielsweise Chipkartenleser, eine Anzahl von Verschlusselementen, beispielsweise Türen, Laden usw., parallel entriegeln bzw. verriegeln. Bei derartigen Systemen ist vorgesehen, dass mehrere parallele elektromechanische Verriegelungseinheiten gleichzeitig ver- oder entriegelt werden. Es wird somit eine spezifische Anzahl von Verschlusselementen in unmittelbarer räumlicher Umgebung der Identifikationseinheit bzw. des Codegebers, also beispielsweise alle vorhandenen Türen und Laden einer Vitrine eines Juweliers, gleichzeitig bzw. parallel entriegelt oder verriegelt.

Dabei wird mit einer Steuereinheit, nachdem die Identifikation des Codegebers erfolgreich abgeschlossen wurde, entsprechend den abgegebenen Signalen für einen bestimmten Zeitraum ein Stromimpuls als Entriegelungsimpuls an die elektromechanischen Verriegelungseinheiten abgegeben. Während dieser Pulsdauer können die durch die Verrieglungseinheiten gesicherten Verschlusselemente geöffnet werden. Dies bedeutet, dass während dieser Pulsdauer eine beliebige Anzahl der mit den Öffnungsimpulsen beaufschlagten Verschlusselemente geöffnet werden kann, z.B. auch mehrfach geöffnet und mehrfach geschlossen werden kann.

Diese bekannte Vorgangsweise ist in Fig. 1 dargestellt. In Fig. 1 oben sind die an beispielsweise vier Verriegelungseinheiten 1', 2', 3', 4' abgegebenen Aktivierungsimpulse 1", 2", 3", 4" für deren Entriegelung dargestellt. Darunter sind vier Verschlusselemente 1, 2, 3, 4 dargestellt, deren jeweilige Verrieglungseinheit 1', 2', 3', 4' mit dem Aktivierungsimpuls beaufschlagt wird. Es ist ersichtlich, dass jedes der vier dargestellten Verschlusselemente 1, 2, 3, 4 während der Zeitdauer des Aktivierungsimpulses beliebig geöffnet und geschlossen werden kann, wozu beispielsweise auf die Verschlusselemente 1, 2 und 4 verwiesen wird; Verschlusselement 3 bleibt in diesem Fall andauernd geschlossen. Erst wenn der Aktivierungsimpuls endet, sind sämtliche Verschlusselemente 1', 2', 3', 4' wieder verriegelt und ein Zutritt ist nicht mehr möglich. Bei dieser Vorgangsweise und insbesondere abhängig von den örtlichen Gegebenheiten hinsichtlich der Aufteilung und Anordnung der parallel aktivierten und offenbaren Verschlusselemente 1, 2, 3, 4 ist es aber mitunter oft unmöglich, für den gesamten Aktivierungszeitraum alle aktivierten Verschlusselemente im Auge zu behalten. Insbesondere ist dies schwierig, wenn z.B. eine Anzahl von Kunden vor den Türen von freigegebenen Schränken, Kästen oder Vitrinen vorhanden ist, die dann selbstständig Türen öffnen und schließen können. Bei einem Juwelier wäre beispielsweise das Verkaufspersonal überfordert und es könnten Diebstähle aus den Vitrinen erfolgen, ohne dass es dem Verkaufspersonal auffällt oder, ohne dass bei einem unberechtigten Zugriff oder einem unberechtigten Öffnen eines Verschlusselementes ein Alarm ausgelöst wird.

Die Erfindung soll hier Abhilfe schaffen. Dieses Ziel wird bei einem Verfahren der eingangs genannten Art dadurch erreicht,
- dass die vorhandenen abzusichernden Verschlusselemente mit ihren jeweiligen Verriegelungseinheiten in eine Anzahl von Gruppen zusammengefasst oder aufgeteilt werden,
- dass bei einer vorgegebenen Signalabgabe des Codegebers von der Steuereinheit alle Verriegelungseinheiten der damit jeweils ausgewählten Gruppe gleichzeitig in Öffnungsstellung verstellt und damit alle Verschlusselemente dieser Gruppe für ein Öffnen freigegeben werden,
- dass von der Steuereinheit nach Öffnen eines Verschlusselementes dieser ausgewählten Gruppe die Verriegelungseinheiten aller übrigen noch ungeöffneten Verschlusselemente dieser Gruppe unverzüglich in ihre Verriegelungsstellung verstellt werden
- dass von der Steuereinheit eine Entriegelung der wieder in Verriegelungsstellung verstellten Verriegelungseinheiten der Verschlusselemente dieser Gruppe erst nach einem Schließen des geöffneten Verschlusselementes dieser Gruppe und Verriegeln der Verriegelungseinheiten dieses Verschlusselementes, gegebenenfalls erst nach Verstreichen einer vorgegebenen Zeitspanne, zugelassen wird und
- dass bei Beaufschlagung der Steuereinheit mit einem Signal des Codegebers von der Steuereinheit an die Verriegelungselemente der Verschlusseinheiten der ausgewählten Gruppe Entriegelungssignale abgegeben werden und nach dem Öffnen des vom Zutrittsberechtigten ausgewählten Verschlusselementes an die Verriegelungseinheiten der übrigen Verschlusselemente dieser Gruppe, gegebenenfalls nach Ablauf einer vorgegebenen kurzen Zeitspanne, die Abgabe der Entriegelungssignale unterbrochen wird oder von der Steuereinheit Verriegelungssignale übertragen werden, sodass eine Freigabe der Verriegelungseinheiten und Verschlusselemente der ausgewählten Gruppe nur für den Zeitraum von der Signalabgabe durch den Codegeber bis zum Öffnen eines Verschlusselementes dieser Gruppe vorliegt.

Es ist somit vorgesehen, dass alle vorhandenen Verschlusselemente, z.B. nach Bedarf oder räumlichen Gegebenheiten usw., in eine Anzahl von Gruppen aufgeteilt werden. Dadurch wird die Vielzahl der vorhandenen Verschlusselemente auf eine übersehbare Menge von Gruppen eingeschränkt, die den Bedürfnissen eines erforderlichen Zutritts angepasst werden können. Wesentlich ist jedoch, dass bereits nach dem Öffnen des ersten Verschlusselementes der zum Entriegeln ausgewählten Gruppe die Aktivierung aller übrigen zu dieser Gruppe gehörenden Verschlusselemente rückgängig gemacht wird, sodass ein berechtigter oder auch unberechtigter Zutritt zu weiteren Verschlusselementen dieser Gruppe nicht mehr möglich ist.

Ferner kann das einzige geöffnete Verschlusselement im Auge behalten werden und es kann auch festgestellt werden, dass, sofern sich ein Verschlusselement dieser Gruppe nicht öffnen lässt, bereits ein anderes Verschlusselement dieser Gruppe geöffnet wurde.

Von Vorteil ist es, wenn die Verriegelungseinheiten der noch ungeöffneten Verschlusselemente dieser ausgewählten Gruppe erst nach neuerlicher Signalabgabe des Codegebers von der Steuereinheit neuerlich gleichzeitig in Öffnungsstellung verstellt und damit alle Verschlusselemente für ein Öffnen freigegeben werden, womit ein weiteres Verschlusselement geöffnet werden kann. Damit wird sichergestellt, dass ein weiteres Verschlusselement dieser Gruppe nur mit Wissen des Zutrittsberechtigten geöffnet werden kann. Das gleichzeitige Öffnen von Verschlusselementen einer Gruppe bedarf einer Anzahl von Bestätigungen des Codegebers.

Eine Entriegelung der wieder in Verriegelungsstellung verstellten Verriegelungseinheiten der Verschlusselemente dieser Gruppe wird erst nach einem Schließen des geöffneten Verschlusselementes dieser Gruppe und Verriegeln der Verriegelungseinheiten dieses Verschlusselementes, gegebenenfalls erst nach Verstreichen einer vorgegebenen Zeitspanne, zugelassen. Dadurch wird die Sicherheit erhöht, dass ein unberechtigter Zutritt zu den Räumlichkeiten, die mit den Verschlurselementen abgesichert sind, verhindert wird.

Es kann vorgesehen sein, dass zur Öffnung der Verriegelungseinheiten ein Öffnungssignal abgegeben wird und damit die Verrieglungseinheiten in Offenstellung verstellt werden und dass das Rückstellen der Verrieglungseinheiten bei einer weiteren Signalübertragung durch die Steuereinheit erfolgt. Es kann aber auch vorgesehen sein, dass die Verriegelungseinheiten solange in Offenstellung verbleiben, so lange die Steuereinheit die Verriegelungseinheiten dieser Gruppe mit Entriegelungssignalen beaufschlagt oder ein Verriegelungssignal überträgt. Diese Steuerungslogik ist zweckmäßig, da das Öffnen eines Verschlusselementes sehr einfach von der Steuereinheit zu detektieren ist und für eine Verriegelung der übrigen Verschlusselemente dieser Gruppe lediglich die Übertragung der Entriegelungssignale unterbrochen werden muss. Bei Beaufschlagung der Steuereinheit mit einem Signal des Codegebers von der Steuereinheit an die Verriegelungselemente der Verschlusseinheiten werden der ausgewählten Gruppe Entriegelungssignale abgegeben und nach dem Öffnen des vom Zutrittsberechtigten ausgewählten Verschlusselementes an die Verriegelungseinheiten der übrigen Verschlusselemente dieser Gruppe, gegebenenfalls nach Ablauf einer vorgegebenen kurzen Zeitspanne, wird die Abgabe der Entriegelungssignale unterbrochen oder werden Verriegelungssignale übertragen, sodass eine Freigabe der Verriegelungseinheiten und Verschlusselemente der ausgewählten Gruppe nur für den Zeitraum von der Signalabgabe durch den Codegeber bis zum Öffnen eines Verschlusselementes dieser Gruppe vorliegt.

Zur Erhöhung der Sicherheit bzw. zur Vermeidung von Fehlalarm ist es zweckmäßig, wenn nach dem Schließen eines geöffneten Verschlusselementes für eine vorgegebene, vorzugsweise einstellbare, Zeitspanne eine ein unberechtigtes Öffnen dieses Verschlusselementes anzeigende Alarmsignalabgabe unterdrückt wird, um durch Kontaktprellungen in der Verriegelungseinheit verursachte Alarmsignale zu vermeiden.

Eine Anordnung zur Absicherung von Räumlichkeiten, z.B. Zimmern, Schubladen, Fächern, Kästen, Vitrinen, Möbelauszügen, welche Räumlichkeiten jeweils mit zumindest einem mit einer elektrisch betätigbaren Verriegelungseinheit, z.B. elektromechanischen Schlössern, versehenen Verschlusselement, z.B. Tür, Fenster, Klappe, Auszieheinheit, Lade, begrenzt oder abgeschlossen sind, wobei eine Steuereinheit für die Betätigung, das heißt das Öffnen und Schließen, der Verriegelungseinheiten vorgesehen und mit einem einem Zutrittsberechtigten zur Verfügung gestellten Codegeber beeinflussbar ist, wobei die vorhandenen abzusichernden Verschlusselemente mit ihren Verriegelungseinheiten in eine Anzahl von Gruppen aufgeteilt sind,
- wobei die Steuereinheit ausgelegt ist, bei einer vorgegebenen Signalabgabe des Codegebers alle Verriegelungseinheiten der jeweils ausgewählten Gruppe gleichzeitig in Öffnungsstellung zu verstellen
- ist erfindungsgemäß dadurch gekennzeichnet, dass die Steuereinheit ausgelegt ist, nach Öffnen eines Verschlusselementes dieser Gruppe die Verriegelungseinheiten aller übrigen noch ungeöffneten Verschlusselemente dieser Gruppe in Verriegelungsstellung zu verstellen,
- dass die Steuereinheit ausgelegt ist, die Verriegelungseinheiten der noch ungeöffneten Verschlusselemente dieser Gruppe nach einer vorgegebenen oder einstellbaren Zeitspanne wieder zu verriegeln und gegebenenfalls eine Entriegelung der wiederverriegelten Verriegelungseinheiten der Verschlusselemente dieser Gruppe erst nach einem Schließen des geöffneten Verschlusselementes und Verriegeln der Verriegelungseinheit dieses Verschlusselementes zuzulassen und
- dass die Steuereinheit ausgelegt ist, nach Erhalt eines Signals des Codegebers an die Verriegelungseinheiten der Verschlusseinheiten der ausgewählten Gruppe Entriegelungssignale abzugeben und nach dem Öffnen des ausgewählten Verschlusselementes an die Verriegelungseinheiten der übrigen Verschlusselemente dieser Gruppe, gegebenenfalls nach Ablauf einer vorgegebenen kurzen Zeitspanne, Verriegelungssignale zu übertragen oder die Abgabe der Entriegelungssignale zu unterbrechen, sodass eine Freigabe der Verriegelungseinheiten und Verschlusselemente der ausgewählten Gruppe nur für den Zeitraum der Signalabgabe durch den Codegeber bis zum Öffnen eines Verschlusselementes dieser Gruppe erfolgt.

Die Steuereinheit verriegelt die Verriegelungseinheiten der noch ungeöffneten Verschlusselemente dieser Gruppe nach einer vorgegebenen oder einstellbaren Zeitspanne wieder bzw. beendet die Entriegelung und lässt gegebenenfalls eine Entriegelung der wiederverriegelten Verriegelungseinheiten der Verschlusselemente dieser Gruppe erst nach einem Schließen des geöffneten Verschlusselementes und Verriegeln der Verriegelungseinheit dieses Verschlusselementes zu.

Ferner gibt die Steuereinheit nach Erhalt eines Signals des Codegebers an die Verriegelungseinheiten der Verschlusseinheiten der ausgewählten Gruppe Entriegelungssignale ab und überträgt nach dem Öffnen des ausgewählten Verschlusselementes an die Verriegelungselemente der übrigen Verschlusselemente dieser Gruppe, gegebenenfalls nach Ablauf einer vorgegebenen kurzen Zeitspanne, Verriegelungssignale oder unterbricht die Abgabe der Entriegelungssignale, sodass eine Freigabe der Verriegelungseinheiten und bzw. Verschlusselemente der ausgewählten Gruppe nur für den Zeitraum der Signalabgabe durch den Codegeber bis zum Öffnen eines Verschlusselementes dieser Gruppe erfolgt.

Anhand der Zeichnung wird die Erfindung beispielsweise näher erläutert. Fig. 2 zeigt schematisch den Aufbau einer erfindungsgemäßen Anordnung.

Die Anzahl der einer Gruppe zugeordneten Verschlusselemente ist wählbar. In Fig. 2 ist eine Gruppe von Verschlusselementen dargestellt, welche Gruppe vier Verschlusselemente 1, 2, 3, 4 umfasst. Abhängig von der vorhandenen Anzahl von Verschlusselementen und weiteren Kriterien wird die Anzahl der zu einer Gruppe gehörenden Verschlusselemente gewählt. Selbstverständlich kann auch nur eine einzige Gruppe gebildet werden.

In Fig. 2 ist im oberen Bereich der Aktivierungsimpuls 1", 2", 3", 4" dargestellt, der die Verriegelungseinheiten 1', 2', 3', 4' erreicht und von einer schematisch dargestellten Steuereinrichtung 10 abgegeben wird, sobald diese von einem Codegeber C ein entsprechendes Öffnungssignal für eine der vorhandenen Gruppen oder die vorhandene eine Gruppe von Verschlusselementen 1, 2, 3, 4 erhält. Im vorliegenden Fall umfasst die Gruppe der Verschlusselemente vier Verschlusselemente 1, 2, 3, 4 mit deren Verriegelungseinrichtungen 1', 2', 3', 4'. Unterhalb der Darstellung der Aktivierungsimpulse 1", 2", 3", 4" sind die Stati 1 s, 2s, 3s, 4s der vier gesteuerten Verschlusselemente 1, 2, 3, 4 dargestellt. Die Entriegelungssignale 1", 2", 3", 4" erreichen die Verriegelungseinheiten 1', 2', 3', 4' zu dem mit Pfeil 11 angedeuteten Zeitpunkt. Beim Verschlusselement 1 erfolgt innerhalb des Zeitraums, für den die Steuereinheit 10 Aktivierungsimpulse für eine Entriegelung der Verriegelungseinheiten 1, 2, 3, 4 abgibt, ein Öffnen dieses Verschlusselementes 1. Das Öffnen dieses Verschlusselementes 1 ist in dem darüber liegenden Diagramm betreffend die Stati der Verschlusselemente dadurch angedeutet, dass eine Flanke nach oben verläuft und mit dem dort befindlichen Pfeil 12 markiert ist. Ab diesem Zeitpunkt ist die Verriegelungseinheit 1' dieses Verschlusselementes 1 geöffnet. Man erkennt jedoch in dem darüber liegenden Diagramm, dass sämtliche Aktivierungs- bzw. Entriegelungsimpulse 1", 2", 3", 4" von der Steuereinheit 10 gleichzeitig bzw. unmittelbar folgend abgesetzt werden, nachdem, wie mit Pfeil 12 angedeutet, das tatsächliche Öffnen des Verschlusselementes 1 festgestellt wurde. Aus diesem Grund können die Verschlusselemente 2, 3 und 4 zu keiner Zeit mehr geöffnet werden. Solange das Verschlusselement 1 sich in Offenstellung befindet, ist eine weitere Öffnung von Verschlusselementen, die zu dieser Gruppe gehören, nicht mehr möglich und es muss erst zugewartet werden, bis das geöffnete Verschlusselement 1 wiederverriegelt ist. Erst dann ist bei erneuter Abgabe eines Öffnungssignals mit dem Codegeber C eine Öffnung eines der zu dieser Gruppe gehörigen Verschlusselemente wieder möglich. Diese Vorgangsweise stellt sicher, dass nur das zur Öffnung vorgesehene Verschlusselement geöffnet werden kann.

Durch eine möglichst schnelle Deaktivierung der Verrieglungseinheiten 2', 3', 4' der noch nicht geöffneten Verschlusselemente dieser Gruppe wird ein unberechtigter Zutritt zu den mit den Verschlusselementen 2, 3, 4 gesicherten Räumlichkeiten weitgehend vermieden.

Es kann bei einer vorgegebenen Vielzahl von mit der Steuereinheit 10 gesteuerten Verrieglungseinheiten durch entsprechende Auswahl und Bildung von Gruppen individuellen Ansprüchen Rechnung getragen werden.

Gegebenenfalls können mehrere Steuereinheiten 10 logisch untereinander verbunden sein; die Öffnungs-Verweigerung wird von sämtlichen Steuereinheiten 10 ausgeführt bis das geöffnete Verschlusselement wieder geschlossen wird und von den Steuereinheiten 10 eine Freigabeinformation ausgegeben wird.

Die Zeiten, für die die Verschlusselemente freigesetzt werden bzw. zu denen ein Verriegeln von geöffneten Verriegelungseinheiten erfolgt, und die Zeiten, für die allenfalls durch Kontaktprellen verursachte Öffnungsmeldungen unterdrückt werden, sind frei wählbar bzw. können durch Aufzeichnung der bei Verwendung des Systems auftretenden Zeiten ermittelt und angepasst werden.

In welcher Weise die Verriegelung erfolgt bzw. in welcher Weise ein Öffnen von Verschlusselementen bzw. ein weiteres Verschließen detektiert wird, spielt für die erfindungsgemäße Vorgangsweise bzw. für die erfindungsgemäße Anordnung keine Rolle. Verfahren und Vorrichtungen zur Überwachung von Verschlusselementen und Verrieglungseinheiten und zur Signalübertragung sind an sich bekannt.

## Patentansprüche

1. Verfahren zur Absicherung einer Vielzahl von Räumlichkeiten, z.B. Zimmern, Schubladen, Fächern, Kästen, Vitrinen, Möbelauszügen, die jeweils mit zumindest einem mit einer elektrisch betätigbaren Verriegelungseinheit (1', 2', 3', 4'), z.B. elektromechanischem Schloss, versehenen Verschlusselement (1, 2, 3, 4), z.B. Tür, Fenster, Klappe, Auszieheinheit, Lade, begrenzt oder abgeschlossen sind, wobei eine Steuereinheit (10) für die Betätigung, das heißt das Öffnen und Schließen, der Verriegelungseinheiten (1', 2', 3', 4') vorgesehen und mit einem einem Zutrittsberechtigten zur Verfügung gestellten Codegeber beeinflussbar ist, wobei die vorhandenen abzusichernden Verschlusselemente mit ihren jeweiligen Verriegelungseinheiten in eine Anzahl von Gruppen zusammengefasst oder aufgeteilt werden,
- wobei bei einer vorgegebenen Signalabgabe des Codegebers (C) von der Steuereinheit (10) alle Verriegelungseinheiten (1', 2', 3', 4') der damit jeweils ausgewählten Gruppe gleichzeitig in Öffnungsstellung verstellt und damit alle Verschlusselemente (1, 2, 3, 4) dieser Gruppe für ein Öffnen freigegeben werden,
- **dadurch gekennzeichnet, dass** von der Steuereinheit (10) nach Öffnen eines Verschlusselementes (1, 2, 3, 4) dieser ausgewählten Gruppe die Verriegelungseinheiten (1', 2', 3', 4') aller übrigen noch ungeöffneten Verschlusselemente dieser Gruppe unverzüglich in ihre Verriegelungsstellung verstellt werden
- dass von der Steuereinheit (10) eine Entriegelung der wieder in Verriegelungsstellung verstellten Verriegelungseinheiten (2', 3', 4') der Verschlusselemente (2, 3, 4) dieser Gruppe erst nach einem Schließen des geöffneten Verschlusselementes (1) dieser Gruppe und Verriegeln der Verriegelungseinheiten (1') dieses Verschlusselementes (1), gegebenenfalls erst nach Verstreichen einer vorgegebenen Zeitspanne, zugelassen wird und
- dass bei Beaufschlagung der Steuereinheit (10) mit einem Signal des Codegebers (C) von der Steuereinheit (10) an die Verriegelungselemente (1', 2'. 3', 4') der Verschlusseinheiten (1, 2, 3, 4) der ausgewählten Gruppe Entriegelungssignale (1", 2", 3", 4") abgegeben werden und nach dem Öffnen des vom Zutrittsberechtigten ausgewählten Verschlusselementes (1) an die Verriegelungseinheiten (2', 3', 4') der übrigen Verschlusselemente (2, 3, 4) dieser Gruppe, gegebenenfalls nach Ablauf einer vorgegebenen kurzen Zeitspanne, die Abgabe der Entriegelungssignale unterbrochen wird oder von der Steuereinheit (10) Verriegelungssignale übertragen werden, sodass eine Freigabe der Verriegelungseinheiten (1', 2', 3', 4') und Verschlusselemente (1, 2, 3, 4) der ausgewählten Gruppe nur für den Zeitraum von der Signalabgabe durch den Codegeber (C) bis zum Öffnen eines Verschlusselementes dieser Gruppe vorliegt.

2. Verfahren nach Anspruch 1, **dadurch gekennzeichnet, dass** die Verriegelungseinheiten (1', 2', 3', 4') solange in Offenstellung verbleiben, so lange die Steuereinheit (10) die Verriegelungseinheiten (1', 2', 3', 4') dieser Gruppe mit Entriegelungssignalen beaufschlagt oder ein Verriegelungssignal überträgt.

3. Verfahren nach Anspruch 1 oder 2, **dadurch gekennzeichnet, dass** nach dem Schließen eines geöffneten Verschlusselementes für eine vorgegebene, vorzugsweise einstellbare, Zeitspanne eine ein unberechtigtes Öffnen dieses Verschlusselementes anzeigende Alarmsignalabgabe unterdrückt wird, um durch Kontaktprellungen in der Verriegelungseinheit verursachte Alarmsignale zu vermeiden,

4. Anordnung zur Absicherung von Räumlichkeiten, z.B. Zimmern, Schubladen, Fächern, Kästen, Vitrinen, Möbelauszügen, welche Räumlichkeiten jeweils mit zumindest einem mit einer elektrisch betätigbaren Verriegelungseinheit (1', 2', 3', 4'), z.B. elektromechanischen Schlössern, versehenen Verschlusselement (1, 2, 3, 4), z.B. Tür, Fenster, Klappe, Auszieheinheit, Lade, begrenzt oder abgeschlossen sind, wobei eine Steuereinheit (10) für die Betätigung, das heißt das Öffnen und Schließen, der Verriegelungseinheiten (1', 2', 3', 4') vorgesehen und mit einem einem Zutrittsberechtigten zur Verfügung gestellten Codegeber (C) beeinflussbar ist, insbesondere zur Durchführung des Verfahrens nach einem der Ansprüche 1 bis 3,
- wobei die vorhandenen abzusichernden Verschlusselemente (1, 2, 3, 4) mit ihren Verriegelungseinheiten (1', 2', 3', 4') in eine Anzahl von Gruppen aufgeteilt sind,
- wobei die Steuereinheit (10) ausgelegt ist, bei einer vorgegebenen Signalabgabe des Codegebers (C) alle Verriegelungseinheiten (1', 2', 3', 4') der jeweils ausgewählten Gruppe gleichzeitig in Öffnungsstellung zu verstellen ,
- **dadurch gekennzeichnet, dass** die Steuereinheit (10) ausgelegt ist, nach Öffnen eines Verschlusselementes (1) dieser Gruppe die Verriegelungseinheiten (2', 3', 4') aller übrigen noch ungeöffneten Verschlusselemente (2, 3, 4) dieser Gruppe in Verriegelungsstellung zu verstellen,
- dass die Steuereinheit (10) ausgelegt ist, die Verriegelungseinheiten (2', 3', 4') der noch ungeöffneten Verschlusselemente (2, 3, 4) dieser Gruppe nach einer vorgegebenen oder einstellbaren Zeitspanne wieder zu verriegeln und gegebenenfalls eine Entriegelung der wiederverriegelten Verriegelungseinheiten (2', 3', 4') der Verschlusselemente (2, 3, 4) dieser Gruppe erst nach einem Schließen des geöffneten Verschlusselementes (1) und Verriegeln der Verriegelungseinheit (1') dieses Verschlusselementes (1) zuzulassen und
- dass die Steuereinheit (10) ausgelegt ist, nach Erhalt eines Signals des Codegebers (C) an die Verriegelungseinheiten (1', 2', 3', 4') der Verschlusseinheiten (1, 2, 3, 4) der ausgewählten Gruppe Entriegelungssignale (1", 2", 3", 4") abzugeben und nach dem Öffnen des ausgewählten Verschlusselementes an die Verriegelungseinheiten der übrigen Verschlusselemente dieser Gruppe, gegebenenfalls nach Ablauf einer vorgegebenen kurzen Zeitspanne, Verriegelungssignale zu übertragen oder die Abgabe der Enthegelungssignale zu unterbrechen, sodass eine Freigabe der Verriegelungseinheiten (1', 2', 3', 4') und Verschlusselemente (1, 2, 3, 4) der ausgewählten Gruppe nur für den Zeitraum der Signalabgabe durch den Codegeber bis zum Öffnen eines Verschlusselementes dieser Gruppe erfolgt.

## Claims

1. A method for securing a variety of spatial volumes, e.g. rooms, drawers, trays, boxes, cabinets, furniture pull-outs, wherein each has at least one closure element (1, 2, 3, 4) provided with an electrically operable locking unit (1', 2', 3', 4'), for example, an electromechanical lock, in order to limit or close, for example, a door, window, hatch, pull-out unit, drawer, wherein a control unit (10) is provided for the actuation, i.e. the opening and closing of the locking units (1', 2', 3', 4'), and with a code generator to generate an access authorization code, wherein the existing closure elements to be secured, together with their respective locking units are grouped or divided into a number of groups, wherein upon a given signal output of the code generator (C), all the locking units (1', 2', 3', 4') of the thus respectively selected group are simultaneously adjusted to the open position by the control unit (10) and thus all the closure elements (1, 2, 3, 4) of this group are released for opening,
**characterized in that**
- upon opening of a closure element (1, 2, 3, 4) of the said selected group by the control unit (10), the locking units (1', 2', 3', 4') immediately adjust all the closure elements of this group remaining unopened to their locking position
- upon unlocking of the locking units (2', 3', 4') again adjusted to the locking position by the control unit (10), the closure elements (2, 3, 4) of this group are only released after the closing of the open closure element (1) of this group and the locking of the locking unit (1') of this closure element (1), and optionally only after the elapse of a predetermined period of time, and
- upon the control unit (10) receiving a signal from the code generator (C), unlocking signals (1", 2", 3", 4") are sent from the control unit (10) to the locking elements (1', 2', 3', 4') of the closure units (1, 2, 3, 4) of the selected group, while the unlocking signals to the locking units (2', 3', 4') of the remaining closure elements (2, 3, 4) of this group are interrupted upon opening of the selected closure element (1) authorized for access control, or optionally after a predetermined short period of time, or locking signals are sent from the control unit (10) so that a release of the locking units (1', 2', 3', 4') and closure elements (1, 2, 3, 4) of the selected group is only possible for the period of time from the signal output by the code generator (C) until the opening of a closure element of this group.

2. Method according to claim 1,
**characterized in that**
the locking units (1', 2', 3', 4') remain in the open position as long as the control unit (10) sends unlocking signals to the locking units (1', 2', 3', 4') of this group, or sends a locking signal.

3. Method according to claim 1 or 2,
**characterized in that**
upon closing an opened closure element for a predetermined, preferably adjustable, period of time, an alarm output indicating unauthorized opening of this closure element is suppressed in order to avoid signals being caused by contact bounce in the locking unit.

4. Arrangement for securing a variety of spatial volumes, e.g. rooms, drawers, trays, boxes, cabinets, furniture pull-outs, wherein each spatial volume has at least a closure element (1, 2, 3, 4) provided with an electrically operable locking unit (1', 2', 3', 4'), for example, an electromechanical lock, in order to limit or close, for example, a door, window, hatch, pull-out unit, drawer, wherein a control unit (10) is provided for the actuation, i.e. the opening and closing of the locking units (1', 2', 3', 4'), and with a code generator to generate an access authorization code in particular for implementing the method according to claims 1 to 3, wherein the existing closure elements (1, 2, 3, 4) to be secured, together with their respective locking units (1', 2', 3', 4') are grouped or divided into a number of groups, wherein the control unit (10) is so designed that upon a given signal output of the code generator (C), all the locking units (1', 2', 3', 4') of the respectively selected group are simultaneously adjusted to the open position,
**characterized in that**
- upon opening of a closure element (1) of this group, the locking units (2', 3', 4') of all the still-unopened closure elements of this group are adjusted to their locking position,
- the control unit (10) is designed to lock again the locking units (2', 3', 4') of the still unopened closure elements (2, 3, 4) of this group after a predetermined or adjustable period of time, and optionally to unlock the again-locked locking units (2', 3', 4') of the closure elements (2, 3, 4) of this group, only after closing the opened closure element (1) and locking the locking unit (1') of this closure element (1), and
- the control unit (10) is so designed that, upon receipt of a signal from the code generator (C) by the locking units (1', 2', 3', 4') of the closure elements (1, 2, 3, 4) of the selected group, it sends unlocking signals (1 ", 2", 3", 4"), and upon opening the selected closure element at the locking unit of the remaining closure elements of this group, or optionally after a predetermined short period of time, it sends locking signals or interrupts the sending of the unlocking signals, so that the release of the locking units (1', 2', 3', 4') and the closure elements (1, 2, 3, 4) of the selected group only occurs for the period of time from when the signal is output from the code generator (C) until the opening of a closure element of this group.

## Revendications

1. Procédé de sécurisation d'une pluralité d'espaces, par exemple des chambres, des tiroirs, des compartiments, des caissons, des vitrines, des rallonges de meubles, qui sont limités ou fermés avec au moins un élément de fermeture (1, 2, 3, 4), par exemple une porte, une fenêtre, un volet, une unité de rallonge, battant, muni d'une unité de verrouillage (1', 2', 3', 4') à actionnement électrique, par exemple un verrou électromécanique, une unité de commande (10) étant prévue pour l'actionnement, c'est à dire l'ouverture et la fermeture, des unités de verrouillage (1', 2', 3', 4') et pouvant être influencée avec un codeur mis à la disposition d'une personne autorisée, les éléments de fermeture existants à sécuriser, avec leurs différentes unités de verrouillage, étant regroupés ou divisés en plusieurs groupes, toutes les unités de verrouillage (1', 2', 3', 4') du groupe sélectionné étant déplacées simultanément vers la position d'ouverture par l'unité de commande (10) lors d'une émission prédéterminée d'un signal par le codeur (C) et tous les éléments de fermeture (1, 2, 3, 4) de ce groupe étant ainsi libérés pour une ouverture,
**caractérisé en ce que**
après l'ouverture d'un élément de fermeture (1, 2, 3, 4) de ce groupe sélectionné, les unités de verrouillage (1', 2,', 3', 4') de tous les éléments de fermeture de ce groupe non encore ouverts sont déplacées immédiatement par l'unité de commande (10) vers leur position de verrouillage,
**en ce qu'**un déverrouillage des unités de verrouillage (2,', 3', 4') des éléments de fermeture (2, 3, 4) de ce groupe n'est autorisé par l'unité de commande (10) qu'après une fermeture de l'élément de fermeture (1) ouvert de ce groupe et un verrouillage des unités de verrouillage (1') de cet élément de fermeture (1) n'est autorisé, le cas échéant qu'après l'écoulement d'un laps de temps prédéterminé et
**en ce que**, lors de l'alimentation de l'unité de commande (10) avec un signal du codeur (C) par l'unité de commande (10) des signaux de déverrouillage (1", 2", 3", 4") sont envoyés aux éléments de verrouillage (1', 2', 3', 4') des unités de fermeture (1, 2, 3, 4) du groupe sélectionné, et, après l'ouverture de l'élément de fermeture (1) sélectionné par la personne autorisée, aux unités de verrouillage (2', 3', 4') des autres éléments de fermeture (2, 3, 4) de ce groupe, le cas échéant après l'écoulement d'un laps de temps prédéterminé, l'envoi des signaux de déverrouillage est interrompu ou des signaux de verrouillage sont transmis par l'unité de commande (10) de façon à ce qu'une libération des unités de verrouillage (1', 2', 3', 4') et des éléments de fermeture (1, 2, 3, 4) du groupe sélectionné ait lieu uniquement dans la période entre l'envoi des signaux par le codeur (C) et l'ouverture d'un élément de fermeture de ce groupe.

2. Procédé selon la revendication 1, **caractérisé en ce que** les unités de verrouillage (1', 2', 3', 4') restent dans la position d'ouverture tant que l'unité de commande (10) alimente les unités de verrouillage (1', 2', 3', 4') de ce groupe avec des signaux de déverrouillage ou transmet un signal de verrouillage.

3. Procédé selon la revendication 1 ou 2, **caractérisé en ce que**, après la fermeture d'un élément de fermeture ouvert, pendant un laps de temps prédéterminé, de préférence réglable, une émission de signal d'alarme indiquant une ouverture non autorisée de cet élément de fermeture est inhibée afin d'éviter des signaux d'alarme provoqués par des rebonds de contact dans l'unité de verrouillage.

4. Dispositif pour la sécurisation d'espaces, par exemple des chambres, des tiroirs, des compartiments, des caissons, des vitrines, des rallonges de meubles, ces espaces étant limités ou fermés avec au moins un élément de fermeture (1, 2, 3, 4), par exemple une porte, une fenêtre, un volet, une unité de rallonge, un battant, muni d'une unité de verrouillage (1', 2', 3', 4') à actionnement électrique, par exemple un verrou électromécanique, une unité de commande (10) étant prévue pour l'actionnement, c'est à dire l'ouverture et la fermeture, des unités de verrouillage (1', 2', 3', 4') et pouvant être influencée avec un codeur (C) mis à la disposition d'une personne autorisée, plus particulièrement pour la réalisation du procédé selon l'une des revendications 1 à 3,
les éléments de fermeture (1, 2, 3, 4) existants à sécuriser, avec leurs différentes unités de verrouillage (1', 2', 3', 4'), étant regroupés ou divisés en plusieurs groupes, l'unité de commande (10) étant conçue pour déplacer, lors de l'envoi d'un signal prédéterminé par le codeur (C), simultanément toutes les unités de verrouillage (1', 2', 3', 4') du groupe sélectionné vers la position d'ouverture,
**caractérisé en ce que**
l'unité de commande (10) est conçue pour déplacer, après l'ouverture d'un élément de fermeture (1) de ce groupe, les unités de verrouillage (2', 3', 4') de tous les autres éléments de fermeture (2, 3, 4) de ce groupe non encore ouverts vers la position de verrouillage,
**en ce que** l'unité de commande (10) est conçue pour verrouiller à nouveau les unités de verrouillage (2', 3', 4') des éléments de fermeture (2, 3, 4) de ce groupe non encore ouverts après un laps de temps prédéterminé ou réglable, et, le cas échéant, pour autoriser un déverrouillage des unités de verrouillage (2', 3', 4') des éléments de fermeture (2, 3, 4) de ce groupe seulement après une fermeture de l'élément de fermeture (1) ouvert et un verrouillage de l'unité de verrouillage (1') de cet élément de fermeture (1) et
**en ce que** l'unité de commande (10) est conçue pour envoyer, après réception d'un signal du codeur (C), aux unités de verrouillage (1', 2', 3', 4') des unités de fermeture (1, 2, 3 ,4) du groupe sélectionné, des signaux de déverrouillage (1", 2", 3", 4") et pour transmettre, après l'ouverture de l'élément de fermeture sélectionné, aux unités de verrouillage des autres éléments de fermeture de ce groupe, le cas échéant après l'écoulement d'un bref laps de temps prédéterminé, des signaux de verrouillage ou pour interrompre l'envoi des signaux de déverrouillage,
de façon à ce qu'une libération des unités de verrouillage (1', 2', 3', 4') et des éléments de fermeture (1, 2, 3, 4) du groupe sélectionné ait lieu uniquement pendant la période de entre l'envoi des signaux par le codeur et l'ouverture d'un élément de fermeture de ce groupe.
